# EUROPÄISCHE PATENTSCHRIFT

(11) **EP 0 582 835 B1**
(45) Veröffentlichungstag und Bekanntmachung des Hinweises auf die Patenterteilung: **16.04.1997**
(21) Anmeldenummer: 93110974.8
(22) Anmeldetag: 09.07.1993
(51) Int. Cl.: F28F 1/04

(54) **Wärmetauscher**
Heat-exchanger
Echangeur de chaleur

(30) Priorität: 11.08.1992 AT 1614/92
(43) Veröffentlichungstag der Anmeldung: 16.02.1994
(73) Patentinhaber: STEYR NUTZFAHRZEUGE AG, A-4400 Steyr (AT)
(72) Erfinder: Haas, Erwin, Dipl.-Ing., A-4400 Steyr (AT)

(56) Entgegenhaltungen:
- EP-A- 0 061 779
- DE-A- 2 222 610
- DE-B- 1 008 331
- GB-A- 2 254 687

## Beschreibung

Die Erfindung betrifft einen Wärmetauscher zur kühlung wenigstens eines durchströmenden Mediums durch ein kühlmedium.

Ein Wärmetauscher mit einem solchen Aufbau ist aus der DE-A- 2 222 610 bekannt. Die dortigen Profilrohre sind jedoch nur für einen Zusammenbau über planparallele Außenflächen und in einer Ebene nebeneinander vorgesehen. Für die Darstellung eines zur Wasser- und/oder Ölkühlung einer Brennkraftmaschine eines Kraftfahrzeuges dienenden Wärmetauschers wäre dieses Bauprinzip nicht anwendbar, weil zu teuer, zu raumaufwendig und von der Kühlwirkung her gesehen ungenügend.

Ferner ist aus der EP-A-0 061 779 ein aus zwei Rohren gewickelter Wärmetauscher bekannt, durch dessen eines Rohr das Kühlmedium und durch dessen anderes Rohr das zu kühlende Medium hindurchgeleitet wird.

Demgegenüber sind in Verbindung mit einer Brennkraftmaschine eines Fahrzeuges bisher zur Kühlung des Motorkühlwassers, der Ladeluft und des Motoröles jeweils eigene, ihrem Bauprinzip nach verschiedene Kühlertypen verwendet worden, jeder seinem speziellen Einsatzzweck entsprechend ausgestaltet und bemessen. Als Wasserkühler kam dabei regelmäßig ein solcher zur Anwendung, der aus einem oberen und einem unteren, jeweils an den Kühlwasserkreislauf der Brennkraftmaschine angeschlossenen Wasserkasten besteht, zwischen denen kühlwasserdurchflossene Rohre mit durchgehend kreisringförmigem Querschnitt verlaufen. Die besagten Rohre sind dabei in mehreren Rohrebenen angeordnet. Zwischen den Rohren sind mäanderförmig gefaltete Wellblechstreifen gegeben, die zur Wärmeableitung an die durch die Lücken durchströmende Kühlluft dienen. Da diese äußeren Wellbleche nicht in unmittelbarem Kontakt mit dem zu kühlenden Medium stehen, ergibt sich ein vergleichsweise schlechter Wärmeübergang, was teilweise durch eine relativ hohe Kühlluftleistung kompensierbar ist.

Ladeluftkühler wurden bisher in der Regel nach einem ähnlichen Prinzip wie Wasserkühler gebaut. Für Ölkühler dagegen kam ein anderes Bauprinzip zur Anwendung.

Es ist daher Aufgabe der Erfindung, einen Wärmetauscher der gattungsgemäßen Art dahingehend auszubilden, daß er universell zur Kühlung unterschiedlichster Medien wie Wasser, Luft oder Öl bei ein und demselben Kühlmedium, insbesondere Luft, verwendbar ist und gegenüber herkömmlichen Kühlern mit besserer Raumausnutzung auch einen höheren Kühlwirkungsgrad erbringt.

Diese Aufgabe ist erfindungsgemäß durch einem Wärmetauscher mit den im Anspruch 1 angegebenen Merkmalen gelöst.

Vorteilhafte Ausgestaltungen des erfindungsgemäßen Wärmetauschers sind in den Unteransprüchen gekennzeichnet.

Der erfindungsgemäße Wärmetauscher erlaubt aufgrund seines Bauprinzipes eines sehr kompakte Herstellung, außerdem ist er universell zur Kühlung der unterschiedlichsten Medien einsetzbar. Ein weiterer, besonderer Vorteil ist der hohe Wirkungsgrad des Wärmetauschers, da die intern der Profilrohre gegebenen Trennwände in unmittelbarem Kontakt mit dem zu kühlenden Medium und dem Kühlmedium stehen und somit ein hervorragender Wärmeübergang sichergestellt ist. Da der erfindungsgemäße Wärmetauscher sich nur aus einer Vielzahl von Strangpreßprofilen zusammensetzt, die großtechnisch in entsprechenden Anlagen leicht herstellbar sind, ist er auch mit vertretbarem Kostenaufwand realisierbar. Durch eine spezielle Gestaltung der Trennwände ist außerdem sichergestellt, daß innerhalb eines Profilrohres sowohl das Kühlmedium als auch das zu kühlende Medium beim Durchströmen exakt getrennt bleibt.

Nachstehend ist der erfindungsgemäße Wärmetauscher anhand mehrerer in der Zeichnung dargestellter Ausführungsbeispiele noch näher erläutert. In der Zeichnung zeigen:
- Fig. 1: einen Querschnitt durch einen Ausschnitt aus einem erfindungsgemäßen Wärmetauscher, wobei eine erste Ausführungsform von Profilrohren und internen Trennwänden zur Anwendung kommt,
- Fig. 2: ein bei der Ausführungsform gemäß Fig. 1 zur Anwendung kommendes Profilrohr samt internen Trennwänden in vergrößerter Einzeldarstellung,
- Fig. 3: einen Querschnitt durch einen Ausschnitt aus einem erfindungsgemäßen Wärmetauscher, wobei eine zweite Ausführungsform von Profilrohren und internen Trennwänden zur Anwendung kommt,
- Fig. 4: in vergrößerter Einzeldarstellung die beiden beim Ausführungsbeispiel gemäß Fig. 3 zur Anwendung kommenden Profilrohr-Typen samt interner Trennwände,
- Fig. 5: in Prinzipdarstellung eine Anwendung des erfindungsgemäßen Wärmetauschers,
- Fig. 6: in Prinzipdarstellung eine andere Verwendungsform des erfindungsgemäßen Wärmetauschers,
- Fig. 7: in Prinzipdarstellung einen erfindungsgemäßen Wärmetauscher zusammen mit Zu- und Abflußorganen für Kühlmedium und zu kühlendes Medium, und
- Fig. 8: eine Ausführungsform des Anschlusses des erfindungsgemäßen Wärmetauschers für Zu- bzw. Abführung des Kühlmediums und des zu kühlenden Mediums.

Grundsätzlich ist der Wärmetauscher aus einer Vielzahl polygonaler, miteinander verzahnt direkt aneinander anliegender Profilrohre 1 (siehe Fig. 1 und 2) bzw. 2,3 (siehe Fig. 3 und 4) zusammengesetzt, deren Innenräume jeweils durch eine Vielzahl von achsparallelen, wärmeableitenden Trennwänden 4 in eine Vielzahl von Strömungskanälen 5, 6, 7 für eine solchermaßen getrennte Hindurchleitung von Kühlmedien und zu kühlenden Medien unterteilt sind. Im Beispiel gemäß Fig. 1 und 2 kommen dabei nur querschnittsgleiche Profilrohre 1 eines einzigen Typs mit durch die Trennwände 4 gleichgestalten Innenräumen zur Anwendung. Beim Beispiel gemäß Fig. 3 und 4 dagegen kommen zwei querschnittsverschiedene Profilrohr-Typen 2,3 mit jeweils speziell durch die Trennwände 4 gestalteten, je Profilrohr-Typ aber immer gleichen Innenräumen zur Anwendung.

Der Innenraum jedes der Profilrohre 1, 2, 3 ist bei den dargestellten Ausführungsbeispielen durch die Trennwände 4 in drei unterschiedliche Durchströmbereiche unterteilt, nämlich in einen zentralen mit einem einzigen Strömungskanal 5, einen ringförmig um diesen gegebenen mittleren mit den Strömungskanälen 6 und einen ringförmig um diesen gegebenen äußeren mit den Strömungskanälen 7. Grundsätzlich ist der Innenraum jedes Profilrohres 1, 2, 3 durch die Trennwände 4 so unterteilt, daß die unterschiedlichen Medien exakt von einander getrennt die jeweiligen Durchströmbereiche 5, 6, 7 durchströmen können.

Für die Realisierung der Profilrohre 1, 2, 3 und deren Innenraumaufteilung durch die Trennwände sind generell verschiedene Lösungen möglich. Beispielsweise kann jedes der Profilrohre 1, 2, 3 einschließlich aller seiner Trennwände 4 jeweils einstückig durch Strangpressen realisiert sein. Alternativ hierzu kann die Außenwand 8, 9, 10 jedes Profilrohres 1, 2, 3 und die Gesamtheit der zugehörigen internen Trennwände 4 getrennt davon jeweils durch ein eigenes Strangpreßprofil realisiert sein. In weiterer Alternative kann die Außenwand 8, 9, 10 jedes Profilrohres 1, 2, 3 zusammen mit einigen der zugehörigen internen Trennwände 4 durch ein Strangpreßprofil realisiert sein, während der Rest der internen Trennwände 4 durch wenigstens ein weiteres Strangpreßprofil realisiert ist. Schließlich können die Profilrohre 1, 2, 3 und die zugehörigen Trennwände 4 jedoch auch durch mehrere, koaxial ineinander gesteckte Strangpreßprofile realisiert sein, welcher Fall in der Zeichnung dargestellt ist. Dabei ist die Außenwand 8 (Fig. 1, 2) bzw. 9, 10 (Fig. 3, 4) jedes Profilrohres 1, 2, 3 durch ein eigenes Strangpreßprofil realisiert, während die zugehörigen Trennwände 4 durch zwei verschiedene Strangpreßprofile realisiert sind. Auf diese Ausführungsform ist nachfolgend näher eingegangen.

Die identischen Profilrohre 1 des Wärmetauschers gemäß Fig. 1 und 2 weisen eine Außenwand 8 auf, die an ein Hexagon angenähert ist und aus sechs verschiedenen, derart in sich profilierten Außenwandteilen 8/1, 8/2, 8/3, 8/4, 8/5, 8/6 besteht, daß die Profilrohre 1 alle in gleicher Relativlage, das heißt, nicht gegeneinander um ihre Längsachse verdreht, zusammensetzbar sind und beim Zusammenfügen deren profilierte Außenwandteile - wie aus Fig. 1 ersichtlich - formschlüssig verzahnt ineinandergreifend aneinander zur Anlage kommen.

Beim Wärmetauscher gemäß Fig. 3 und 4 weist der eine Profilrohrtyp 3 eine Außenwand 10 auf, die an ein Oktogon angenähert ist. Im einzelnen besteht sie aus vier gleichen, ebenen, kreuzweise einander gegenüberliegenden Außenwandteilen 10/1, 10/2, 10/3, 10/4 und vier, jeweils zwischen zwei der vorgenannten Außenwandteilen angeordneten, einander somit auch kreuzweise diametral gegenüberliegenden gleichen Längsnuten 10/5, 10/6, 10/7, 10/8 mit ebenem Nutgrund. Der andere Profilrohrtyp 2 dagegen weist eine Außenwand 9 auf, die an ein Quadrat angenähert ist. Sie umfaßt zwei einander spiegelbildlich diametral gegenüberliegende Außenwandteile 9/1, 9/2, die parallel verlaufend im wesentlichen eben sind, aber in der Mitte ihrer Längserstreckung einen vorspringenden, formschlüssig in eine Längsnut 10/5, 10/6, 10/7, 10/8 des anderen Profilrohrtyps 10 einpassenden Längssteg 9/11, 9/21 haben. Die beiden anderen, einander spiegelbildlichen diametral gegenüberliegenden Außenwandteile 9/3, 9/4 sind durch am Grund einen vorspringenden Längssteg 9/31, 9/41 aufweisende Längseinschnürungen mit solcher Form gebildet sind, daß in jede derselben beim Zusammenfügen der Profilrohre 9,10 ein Profilrohr 10 mit zwei beliebigen seiner ebenen Seitenflächen und der dazwischen liegenden Nut exakt formschlüssig einpaßt. An drei solchermaßen in der Reihenfolge 2, 3, 2 zusammengesetzten Profilrohren (siehe Fig. 3 linke Vertikalreihe) schließen sich beim Zusammenbau seitlich drei in der Reihenfolge 3, 2, 3 zusammengesetzte Profilrohre an (siehe Fig. 3 rechte Vertikalreihe), wobei jedes der beiden Profilrohre 3 mit einer seiner Längsnuten 10/5, 10/6, 10/7, 10/8 den Längssteg 9/11 bzw. 9/21 des in der oberen und unteren Querreihe benachbarten Profilrohres 2 übergreift und das dazwischen gegebene Profilrohr 2 mit einem seiner Längsstege 9/11,9/21 in die zugewandte Längsnut des in der mittleren Querreihe benachbarten Profilrohres 3 eingreift sowie mit den beiderseits dieses Längssteges 9/11 bzw. 9/21 gegebenen Flächenteilen der Seitenfläche 9/1 bzw. 9/2 jeweils an den beiden einander benachbarten Flächenteilen der Seitenflächen 9/1 bzw. 9/2 der in der benachbarten Vertikalreihe gegebenen Profilrohre 2 zur Anlage kommt.

Für den Fall, daß die Profilrohre 1, 2, 3 nicht jeweils einstückig mit ihren intern gegebenen Trennwänden durch entsprechende Strangpreßprofile realisiert sind, ist es, um innerhalb eines Profilrohres 1, 2, 3 eine exakte Trennung zwischen den durchzuleitenden Medienströmen zu gewährleisten, zweckmäßig, eine oder mehrere der Trennwände 4 selbst durch ein unprofiliertes bzw. profiliertes Rohr zu realisieren. Beim Ausführungsbeispiel gemäß Fig. 1 und 2 ist der Strömungskanal 5 durch eine Trennwand 4/1 begrenzt, die durch ein profiliertes Rohr, an dem einstückig mit diesem vereinigt, mehrere andere strahlenförmig zur Außenwand 8 des Profilrohres 1 hin gerichtete Trennwände 4 gegeben sind. Auf diese Weise ist eine definierte Trennung zwischen dem zentralen Durchströmkanal 5 und dem die Strömungskanäle 6 enthaltenden mittleren Durchströmbereich gewährleistet. Eine exakte Trennung zwischen dem mittleren und dem äußeren Durchströmbereich ist dadurch gewährleistet, daß eine weitere Trennwand 4/2 durch ein profiliertes Rohr gebildet ist, das einstückig mit mehreren anderen, strahlenförmig zur Außenwand 8 des Profilrohres 1 hin gerichteten Trennwänden 4 vereinigt ist. Dabei erstrecken sich die strahlenförmig an der inneren rohrförmigen Trennwand 4/1 gegebenen Trennwände 4 bis zur Innenseite der äußeren ringförmigen Trennwand 4/2, wobei jeweils zwei benachbarte dieser besagten Trennwände 4 zusammen mit den beiden rohrförmigen Trennwänden 4/1, 4/2 einen Strömungskanal 6 begrenzen. Die an der äußeren rohrförmigen Trennwand 4/2 nach außen abgehenden Trennwände 4 reichen bis zur Innenseite der Außenwand 8 des Profilrohres 1, wobei jeweils zwei dieser besagten Trennwände zusammen mit der äußeren rohrförmigen Trennwand 4/2 und der Außenwand 8 des Profilrohres 1 jeweils einen Strömungskanal 7 begrenzen. An beiden rohrförmigen Trennwänden 4/1, 4/2 können (wie dargestellt) innen strahlenförmig in Richtung Zentrum des Profilrohres 1 abgehende , achsparallel verlaufende und jeweils mittig in einen Strömungskanal 6 bzw. in den Strömungskanal 5 hineinragende Längsstege 11 mit angeformt sein, die zur Erhöhung des Wärmeüberganges dienen. Die an der äußeren rohrförmigen Trennwand 4/2 angeordneten Trennwände 4 haben eine unterschiedliche Länge, so daß dieses Strangpreßprofil nur in einer einzig möglichen Stellung und damit exakt lagemäßig vorgegeben in das Profilrohr 1 eingeschoben werden kann. Ferner hat die äußere rohrförmige Trennwand 4/2 vorzugsweise eine Rosettenform mit acht Wellenbergen und Wellentälern, die sich etwa sinusförmig längs eines Teilkreises erstrecken. Die an der vorzugsweise ebenfalls rosettenförmigen inneren Trennwand 4/1 angeordneten Trennwände 4 haben alle die gleiche Länge, so daß dieses Strangpreßprofil in acht verschiedenen Winkelstellungen (jeweils um 45° verdreht) in die äußere rohrförmige Trennwand 4/2 einsteckbar ist, wobei sich die jeweilige Trennwand 4 in das Innere eines Wellenberges hinein erstreckt.

Ähnlich wie das Profilrohr 1 und dessen interne Trennwände 4,4/1,4/2 sind auch das eine Profilrohr 3 gemäß Fig. 3 und 4 sowie dessen interne Trennwände 4,4/1, 4/2 aufgebaut. Unterschiedlich ist jedoch dort, daß anstelle der Längsstege 11 hier echte Trennwände 4 an der äußeren rohrförmigen Trennwand 4/2 innen strahlenförmig zum Zentrum des Profilrohres 3 hingerichtet angeordnet sind, die bis zur Außenfläche der inneren rohrförmigen Trennwand 4/1 reichen. Auf diese Weise wird jeweils von einer innen an der äußeren rohrförmigen Trennwand 4/2 vorspringenden Trennwand 4 und einer außen an der inneren rohrförmigen Trennwand 4/1 vorspringenden Trennwand 4 zusammen mit innerer und äußerer rohrförmiger Trennwand 4/1, 4/2 jeweils ein Strömungskanal 6 begrenzt.

Innerhalb des anderen Profilrohres 2 gemäß Fig. 3 und 4 sind geringfügige Abweichungen bei der Gestaltung der Trennwände 4,4/1,4/2 gegeben, insofern, als hier die innere rohrförmige Trennwand 4/1 als unprofiliertes Flachrohr mit glatter Außenwand ausgebildet ist. Außerdem werden hier die Strömungskanäle 6 jeweils durch innen an der äußeren rohrförmigen Trennwand 4/2 abragende und bis zur Außenfläche der inneren rohrförmigen Trennwand 4/1 reichende Trennwände 4 zusammen mit den beiden rohrförmigen Trennwänden 4/1, 4/2 begrenzt.

Der aus solchen intern aufgeteilten Profilrohren 1 bzw. 2, 3 zusammengesetzte Wärmetauscher ist in vielfältiger Weise anwendbar.

Bei Verwendung des erfindungsgemäßen Wärmetauschers als Wasserkühler einer Brennkraftmaschine werden der mittlere Durchströmbereich der Profilrohre 1 bzw. 2, 3 mit den dort gegebenen Strömungskanälen 6 vom Kühlwasser der Brennkraftmaschine und der zentrale (5) sowie äußere Durchströmbereich der Profilrohre 1 bzw. 2, 3 mit den Strömungskanälen 7 von der von einem Kühllüfter erzeugten Kühlluft oder einem alternativen Kühlmedium durchströmt.

Bei Verwendung des erfindungsgemäßen Wärmetauschers als Ladeluftkühler einer aufgeladenen Brennkraftmaschine werden der mittlere Durchströmbereich 6 der Profilrohre 1 bzw. 2, 3 von der zu kühlenden Ladeluft und der zentrale (5) sowie äußere Durchströmbereich 7 der Profilrohre 1 bzw. 2, 3 von der von einem Kühllüfter erzeugten Kühlluft oder einem alternativen Kühlmedium durchströmt

Bei Verwendung des erfindungsgemäßen Wärmetauschers als Ölkühler einer Brennkraftmaschine werden der mittlere Durchströmbereich 6 der Profilrohre 1 bzw. 2, 3 vom zu kühlenden Motoröl und der zentrale (5) sowie äußere Durchströmbereich 7 der Profilrohre 1 bzw. 2, 3 von der von einem Kühllüfter erzeugten Kühlluft oder einem alternativen Kühlmedium durchströmt.

Der erfindungsgemäße Wärmetauscher läßt in vorteilhafter Weise eine Verwendung desselben als kombinierter Wasser- und Ladeluft- und/oder Ölkühler einer aufgeladenen Brennkraftmaschine zu.

Bei Verwendung des erfindungsgemäßen Wärmetauschers als kombinierter Wasser- und Ladeluftkühler, was schematisiert in Fig. 5 angedeutet ist, sind die Profilrohre 1 bzw. 2, 3 eines zusammenhängenden Wärmetauscherbereiches 12 zur Wasserkühlung und die Profilrohre 1 bzw. 2, 3 eines anderen zusammenhängenden Wärmetauscherbereiches 13 zur Ladeluftkühlung herangezogen. In Fig. 6 ist schematisch die Verwendung des erfindungsgemäßen Wärmetauschers als kombinierter Wasser-, Ladeluft- und Ölkühler dargestellt, wobei die Profilrohre 1 bzw. 2, 3 eines ersten zusammenhängenden Wärmetauscherbereiches 14 zur Wasserkühlung, die Profilrohre 1 bzw. 2, 3 eines zweiten zusammenhängenden Wärmetauscherbereiches 15 zur Ladeluftkühlung und die Profilrohre 1 bzw. 2, 3 eines dritten zusammenhängenden Wärmetauscherbereiches 16 zur Ölkühlung herangezogen sind.

Aus Fig. 7 ist ersichtlich, daß zur Zuführung des zu kühlenden Mediums - Wasser und /oder Ladeluft und/oder Öl - frontseitig des erfindungsgemäßen Wärmetauschers ein Zuströmbehälter 17 und rückseitig des erfindungsgemäßen Wärmetauschers ein Abströmbehälter 18 zur Sammlung des gekühlten Mediums angeordnet ist.

In Fig. 8 ist ein Beispiel für die Zuführung des zu kühlenden Mediums aus dem Zuströmbehälter 17 und für die Zuführung des Kühlmediums in den erfindungsgemäßen Wärmetauscher dargestellt. Dabei sind zur Verbindung des Zuströmbehälters 17 mit den Profilrohren 1 bzw. 2, 3 Anschlußstutzen 19 gegeben, die stirnseitig an den Strömungskanälen 6 angeschlossen und durch Dichtungsmittel abgedichtet sind. In jeden dieser Anschlußstutzen 19 führt seitlich ein Zuführrohr 20 herein, das am zentralen Strömungskanal 5 des betreffenden Profilrohres 1 bzw. 2 bzw. 3 stirnseitig angeschlossen und abgedichtet ist und zur Zuführung des Kühlmediums dient. In die äußeren Strömungskanäle 7 der Profilrohre 1 bzw. 2 bzw. 3 kann das Kühlmedium aus dem Umfeld um einen Anschlußstutzen 19 stirnseitig eintreten. Diese für den Eintrittsbereich dargestellte Lösung kann gleichermaßen auch für den Austrittsbereich des erfindungsgemäßen Wärmetauschers zur Verbindung mit dem dort gegebenen Abströmbehälter 18 verwendet werden.

Die Profilrohre 1, 2, 3 und die intern derselben gegebenen Trennwände 4,4/1,4/2 sowie Wärmeableitstege 11 können aus gut wärmeleitendem metallischem Material, z.B. Aluminium bzw. einer Aluminiumlegierung, hergestellt werden. Es ist jedoch auch möglich, die Außenwände 8, 9, 10 der Profilrohre 1, 2, 3 aus Kunststoff, die Trennwände 4,4/1,4/2 und Wärmeableitstege 11 dagegen aus Metall, z.B. Aluminium bzw. einer Aluminiumlegierung, herzustellen. Ebenso ist es denkbar, um das Zusammenfügen zu erleichtern, die unterschiedlichen Strangpreßteile farbunterschiedlich zu lackieren bzw. diese aus unterschiedlich eingefärbten Materialien herzustellen. Der Zuströmbehälter 17 und Abströmbehälter 18 werden zusammen mit den Anschlußstutzen 19 und Zuführrohren 20 vorzugsweise durch im wesentlichen einstückige Kunststoffteile gebildet.

## Patentansprüche

1. Wärmetauscher zur Kühlung wenigstens eines durchströmenden Mediums durch ein Kühlmedium, insbesondere zur Kühlwasser- und/oder Ladeluft- und/oder Ölkühlung einer Brennkraftmaschine eines Kraftfahrzeuges, der aus einer Vielzahl achsparallel zueinander verlaufend angeordneter, strangpreßter Profilrohre entweder
a) gleichen Typs (1) mit gleichem Querschnitt, oder
b) zweier Typen (2, 3) mit unterschiedlichen Querschnitten,
aber mit generell solch polygonaler Außenform aufgebaut ist, daß die Profilrohre ( 1 bzw. 2, 3) beim Zusammensetzen formschlüssig miteinander verzahnt direkt aneinander zur Anlage kommen und einen wabenartigen Verbund bilden, wobei entweder
- mehrere Profilrohre des Typs (1) gemäß a) um ein weiteres Profilrohr gleichen Typs (1), oder
- mehrere querschnittsgleiche Profilrohre des einen Typ (2) um ein querschnittsverschiedenes Profilrohr des anderen Typs (3) gemäß (b)
herumgruppierbar sind, und daß der Innenraum jedes Profilrohres (1, 2, 3) durch eine Vielzahl von achsparallelen wärmeableitenden Trennwänden (4, 4/1, 4/2) in eine Vielzahl von Strömungskanälen (5, 6, 7) für eine solchermaßen getrennte Hindurchleitung von Kühlmedium und zu kühlendem Medium unterteilt ist.

2. Wärmetauscher nach Anspruch 1, dadurch gekennzeichnet, daß die Profilrohre (1, 2, 3) einschließlich ihrer Trennwände (4, 4/1, 4/2) jeweils einstückig durch ein Strangpreßprofil realisiert sind.

3. Wärmetauscher nach Anspruch 1, dadurch gekennzeichnet, daß die Außenwand (8, 9, 10) der Profilrohre (1, 2, 3) und zugehörigen Trennwände (4, 4/1, 4/2) durch mehrere, koaxial ineinander steckbare Strangpreßprofile realisiert sind.

4. Wärmetauscher nach Anspruch 3, dadurch gekennzeichnet, daß die Außenwand (8, 9, 10) eines Profilrohres (1, 2, 3) und die Trennwände (4, 4/1, 4/2) jeweils durch ein eigenes Strangpreßprofil realisiert sind.

5. Wärmetauscher nach Anspruch 3, dadurch gekennzeichnet, daß die Außenwand (8, 9, 10) eines Profilrohres (1, 2, 3) und einige der hieran anschließenden Trennwände (4) durch ein Strangpreßprofil realisiert sind, während der Rest der Trennwände (4, 4/1, 4/2) durch wenigstens ein weiteres Strangpreßprofil realisiert ist.

6. Wärmetauscher nach Anspruch 3, dadurch gekennzeichnet, daß die Außenwand (8, 9, 10) eines Profilrohres (1, 2, 3) durch ein Strangpreßprofil und die Trennwände (4, 4/1, 4/2) durch wenigstens zwei verschiedene Strangpreßprofile realisiert sind.

7. Wärmetauscher nach einem der Ansprüche 1 bis 6, dadurch gekennzeichnet, daß die Profilrohre (1) des Typs gemäß a) eine Außenwand (8) aufweisen, die an ein Hexagon angenähert ist und aus sechs verschiedenen, derart profilierten Außenwandteilen (8/1, 8/2, 8/3, 8/4, 8/5, 8/6) besteht, daß beim Zusammensetzen der Profilrohre (1) diese mit ihren profilierten Außenwandteilen formschlüssig miteinander verzahnt ineinandergreifend aneinander zur Anlage kommen.

8. Wärmetauscher nach einem der Ansprüche 1 bis 6, dadurch gekennzeichnet, daß das Profilrohr (3) des einen Typ gemäß b) eine Außenwand (10) aufweist, die an ein Oktogon angenähert ist und aus vier gleichen, ebenen, kreuzweise einander gegenüberliegenden Außenwandteilen (10/1, 10/2, 10/3, 10/4) und vier, jeweils zwischen zwei der vorgenannten Außenwandteile angeordneten, einander somit auch kreuzweise diametral gegenüberliegenden gleichen Längsnuten (10/5, 10/6, 10/7, 10/8) mit ebenem Nutgrund besteht, während das Profilrohr (2) des anderen Typs gemäß b) eine Außenwand (9) aufweist, die an ein Quadrat angenähert ist, wobei zwei einander diametral gegenüberliegende Außenwandteile (9/1, 9/2) im wesentlichen eben sind, aber in der Mitte jeweils einen vorspringenden, formschlüssig in eine Längsnut (10/5, 10/6, 10/7, 10/8) des anderen Profilrohrtyps (3) einpassenden Längssteg (9/11, 9/21) haben, und wobei die beiden anderen, einander diametral gegenüberliegenden Außenwandteile (9/3, 9/4) durch am Grund einen vorspringenden Längssteg (9/31, 9/41) aufweisende Längseinschnürungen mit solcher Form gebildet sind, daß beim Zusammenfügen der beiden Profilrohrtypen (2, 3) zwei ebene Seitenflächen (10/1, 10/4 bzw. 10/2, 10/3) und die dazwischenliegende Nut (10/8, 10/6) formschlüssig in die Längseinschnürung (9/3, 9/4) mit Längssteg (9/31, 9/41) einpassen.

9. Wärmetauscher nach einem der Ansprüche 2 bis 6, dadurch gekennzeichnet, daß eine oder mehrere der Trennwände (4) durch ein profiliertes oder unprofiliertes Rohr (4/1, 4/2) gebildet ist/sind.

10. Wärmetauscher nach Anspruch 9, dadurch gekennzeichnet, daß mit einer durch ein profiliertes Rohr gebildeten Trennwand (4/1, 4/2) mehrere andere strahlenförmig zur Außenwand (8, 9, 10) des Profilrohres (1, 2, 3) hin gerichtete Trennwände (4) einstückig vereinigt sind.

11. Wärmetauscher nach einem der vorhergehenden Ansprüche, dadurch gekennzeichnet, daß der Innenraum jedes der Profilrohre (1, 2, 3) durch die Trennwände (4, 4/1, 4/2) in drei unterschiedliche Durchströmbereiche unterteilt ist, nämlich einen zentralen (5), einen ringförmig um diesen gegebenen mittleren mit den Strömungskanälen (6) und einen ringförmig um diesen gegebenen äußeren mit den Strömungskanälen (7).

12. Wärmetauscher nach Anspruch 11, dadurch gekennzeichnet, daß bei dessen Verwendung als Wasserkühler einer Brennkraftmaschine die Strömungskanäle (6) des mittleren Durchströmbereiches der Profilrohre (1; 2, 3) vom Kühlwasser der Brennkraftmaschine und der zentrale (5) sowie der durch die äußeren Strömungskanäle (7) gebildete Durchströmbereich der Profilrohre (1; 2, 3) von der von einem Kühllüfter erzeugten Kühlluft oder einem hierzu alternativen Kühlmedium durchströmt werden.

13. Wärmetauscher nach Anspruch 11, dadurch gekennzeichnet, daß bei dessen Verwendung als Ladeluftkühler einer aufgeladenen Brennkraftmaschine der mittlere, durch die Strömungskanäle (6) gegebene Durchströmbereich der Profilrohre (1; 2, 3) von der zu kühlenden Ladeluft und der zentrale (5) sowie äußere, durch die Strömungskanäle (7) gegebene Durchströmbereich der Profilrohre (1; 2, 3) von der von einem Kühllüfter erzeugten Kühlluft oder einem hierzu alternativen Kühlmedium durchströmt werden.

14. Wärmetauscher nach Anspruch 11, dadurch gekennzeichnet, daß bei dessen Verwendung als Ölkühler einer Brennkraftmaschine der mittlere, durch die Strömungskanäle (6) gegebene Durchströmbereich der Profilrohre (1; 2, 3) von zu kühlenden Motoröl und der zentrale (5) sowie äußere, durch die Strömungskanäle (7) gegebene Durchströmbereich der Profilrohre (1; 2, 3) von der von einem Kühllüfter erzeugten Kühlluft oder einem hierzu alternativen Kühlmedium durchströmt werden.

15. Wärmetauscher nach den Ansprüchen 12 und 13, dadurch gekennzeichnet, daß bei dessen Verwendung als kombinierter Wasser- und Ladeluftkühler einer aufgeladenen Brennkraftmaschine die Profilrohre (1; 2, 3) eines zusammenhängenden Wärmetauscherbereiches (12) zur Wasserkühlung und die Profilrohre (1; 2, 3) eines anderen zusammenhängenden Wärmetauscherbereiches (13) zur Ladeluftkühlung herangezogen sind.

16. Wärmetauscher nach den Ansprüchen 12 bis 14, dadurch gekennzeichnet, daß bei dessen Verwendung als kombinierter Wasser-, Ladeluft- und Ölkühler einer aufgeladenen Brennkraftmaschine die Profilrohre (1; 2, 3) eines ersten zusammenhängenden Wärmetauscherbereiches (14) zur Wasserkühlung, die Profilrohre (1; 2, 3) eines zweiten zusammenhängenden tauscherbereiches (15) zur Ladeluftkühlung und die Profilrohre (1; 2, 3) eines dritten zusammenhängenden Wärmetauscherbereiches (16) zur Ölkühlung herangezogen sind.

17. Wärmetauscher nach einem der vorhergehenden Ansprüche, dadurch gekennzeichnet, daß die Profilrohre (1; 2, 3), die in ihrem Innenraum gegebenen Trennwände (4, 4/1, 4/2) und die gegebenenfalls vorhandenen Längsstege (11) aus Wärme gut ableitendem metallischem Werkstoff hergestellt sind.

18. Wärmetauscher nach einem der Ansprüche 1 bis 16, dadurch gekennzeichnet, daß die Außenwände (8; 9, 10) der Profilrohre (1; 2, 3) aus Kunststoff, die Trennwände (4, 4/1, 4/2) und die gegebenenfalls vorhandenen Längsstege (11) dagegen aus Metall, wie Aluminium bzw. einer Aluminiumlegierung, hergestellt sind.

## Claims

1. A heat exchanger for cooling at least one through-flowing medium by a cooling medium, in particular for cooling an internal-combustion engine of a motor vehicle by cooling water and/or charge air and/or oil, formed by a plurality of extruded tube sections arranged extending towards one another, either
a) of the same type (1) with the same cross-section, or
b) of two types (2, 3) with different cross-sections,
but with a generally polygonal external shape such that, when joined together, the tube sections (1 or 2, 3 respectively) come to rest directly against one another with positively locking indentations and form a honeycomb-like join, wherein either
- a plurality of tube sections of type (1) according to a) can be grouped around a further tube section of the same type (1), or
- a plurality of tube sections of the same cross-section of one type (2) can be grouped around a tube section of the other type (3) of different cross-section according to b),
and the interior of each tube section (1, 2, 3) is subdivided by a plurality of axially parallel heat-dissipating partition walls (4, 4/1, 4/2) into a plurality of flow ducts (5, 6, 7) for a separate through passage in this way of cooling medium and medium to be cooled.

2. A heat exchanger according to Claim 1, **characterized in that** the tube sections (1, 2, 3) including their partition walls (4, 4/1, 4/2) are each formed integrally by an extruded section.

3. A heat exchanger according to Claim 1, **characterized in that** the outer wall (8, 9, 10) of the tube sections (1, 2, 3) and associated partition walls (4, 4/1, 4/2) are formed by a plurality of extruded sections insertible into one another coaxially.

4. A heat exchanger according to Claim 3, **characterized in that** the outer wall (8, 9, 10) of a tube section (1, 2, 3) and the partition walls (4, 4/1, 4/2) are each formed by a separate extruded section.

5. A heat exchanger according to Claim 3, **characterized in that** the outer wall (8, 9, 10) of a tube section (1, 2, 3) and some of the partition walls (4) attached thereto are formed by an extruded section, whereas the remainder of the partition walls (4, 4/1, 4/2) are formed by at least one further extruded section.

6. A heat exchanger according to Claim 3, **characterized in that** the outer wall (8, 9, 10) of a tube section (1, 2, 3) is formed by an extruded section, and the partition walls (4, 4/1, 4/2) are formed by at least two different extruded sections.

7. A heat exchanger according to one of Claims 1 to 6, **characterized in that** the tube sections (1) of the type according to a) have an outer wall (8) which resembles a hexagon and comprises six different outer wall parts (8/1, 8/2, 8/3, 8/4, 8/5, 8/6) profiled in such a way that, when the tube sections (1) are joined together, they rest against one another with the profiled outer wall parts thereof engaging in one another with positively locking indentations.

8. A heat exchanger according to one of Claims 1 to 6, **characterized in that** the tube section (3) of one type according to b) has an outer wall (10) which resembles an octagon and comprises four equal, flat outer wall parts (10/1, 10/2, 10/3, 10/4) diagonally opposite one another and four equal longitudinal channels (10/5, 10/6, 10/7, 10/8) with a flat base each arranged between two of the aforesaid outer wall parts and also therefore diametrically opposite one another, whereas the tube section (2) of the other type according to b) has an outer wall (9) resembling a square, wherein two outer wall parts (9/1, 9/2) diametrically opposite each other are essentially flat but are each provided in the middle with a projecting longitudinal web (9/11, 9/21) fitting into a longitudinal channel (10/5, 10/6, 10/7, 10/8) in the other type of tube section (3) with positive locking, and wherein the two other outer wall parts (9/3, 9/4) diametrically opposite each other are formed by longitudinal constrictions provided at the base with a projecting longitudinal web (9/31, 9/41) and having such a shape that, when the two types of tube sections (2, 3) are joined together, two flat lateral faces (10/1, 10/4 and 10/2, 10/3 respectively) and the channel (10/8, 10/6) situated therebetween fit with positive locking in the longitudinal constriction (9/3, 9/4) with the longitudinal web (9/31, 9/41).

9. A heat exchanger according to one of Claims 2 to 6, **characterized in that** one or more of the partition walls (4) is or are formed by a profiled or non-profiled tube (4/1, 4/2).

10. A heat exchanger according to Claim 9, **characterized in that** a partition wall (4/1, 4/2) formed by a profiled tube is used for integrally joining a plurality of other partition walls (4) directed in a radiating manner towards the outer wall (8, 9, 10) of the tube section (1, 2, 3).

11. A heat exchanger according to one of the preceding Claims, **characterized in that** the interior of each of the tube sections (1, 2, 3) is subdivided by the partition walls (4, 4/1, 4/2) into three different through-flow areas, namely a central through-flow area (5), an intermediate through-flow area with the flow ducts (6) arranged in an annular manner around the said central through-flow area (5) and an outer through-flow area with the flow ducts (7) arranged in an annular manner around the said intermediate through-flow area.

12. A heat exchanger according to Claim 11, **characterized in that** when it is used as a water cooler of an internal-combustion engine the flow ducts (6) of the intermediate through-flow area of the tube sections (1; 2, 3) are traversed by the cooling water of the internal-combustion engine, and the central through-flow area (5) and the through-flow area of the tube sections (1; 2, 3) formed by the outer flow ducts (7) are traversed by the cooling air produced by a cooling fan or a cooling medium as an alternative thereto.

13. A heat exchanger according to Claim 11, **characterized in that** when it is used as a charge-air cooler of a supercharged internal-combustion engine the intermediate through-flow area of the tube sections (1; 2, 3) produced by the flow ducts (6) is traversed by the charge air to be cooled, and the central through-flow area (5) and the outer through-flow area of the tube sections (1; 2, 3) formed by the flow ducts (7) are traversed by the cooling air produced by a cooling fan or a cooling medium as an alternative thereto.

14. A heat exchanger according to Claim 11, **characterized in that** when it is used as an oil cooler of an internal-combustion engine the intermediate through-flow area of the tube sections (1; 2; 3) produced by the flow ducts (6) is traversed by the engine oil to be cooled, and the central through-flow area (5) and the outer through-flow area of the tube sections (1; 2, 3) formed by the flow ducts (7) are traversed by the cooling air produced by a cooling fan or a cooling medium as an alternative thereto.

15. A heat exchanger according to Claims 12 and 13, **characterized in that** when it is used as a combined water and charge-air cooler of a supercharged internal-combustion engine the tube sections (1; 2, 3) of an integrated heat-exchanger area (12) are used for water cooling, and the tube sections (1; 2, 3) of another integrated heat-exchanger area (13) are used for charge-air cooling.

16. A heat exchanger according to Claims 12 to 14, **characterized in that** when it is used as a combined water, charge-air and oil cooler of a supercharged internal-combustion engine the tube sections (1; 2, 3) of a first integrated heat-exchanger area (14) are used for water cooling, the tube sections (1; 2, 3) of a second integrated heat-exchanger area (15) are used for charge-air cooling, and the tube sections (1; 2, 3) of a third integrated heat-exchanger area (16) are used for oil cooling.

17. A heat exchanger according to one of the preceding Claims, **characterized in that** the tube sections (1; 2, 3), the partition walls (4, 4/1, 4/2) produced in the interior thereof, and the longitudinal webs (11) possibly provided are produced from a good heat-dissipating metallic material,

18. A heat exchanger according to one of Claims 1 to 16, **characterized in that** the outer walls (8, 9, 10) of the tube sections (1; 2, 3) are produced from plastics material, whereas the partition walls (4, 4/1, 4/2) and the longitudinal webs (11) possibly provided are produced, on the other hand, from metal, such as aluminium or an aluminium alloy.

## Revendications

1. Echangeur de chaleur servant à refroidir au moins un agent en écoulement par un agent de refroidissement, en particulier à refroidir de l'eau et/ou de l'air d'alimentation et/ou de l'huile d'un moteur à combustion interne d'un véhicule à moteur, qui est formé d'une multiplicité de tubes profilés obtenus par extrusion, disposés de façon à s'étendre avec leurs axes parallèles les uns aux autres, tubes qui sont soit
- de même type (1) avec la même section transversale, soit
- de deux types (2, 3) avec des sections transversales différentes, mais avec une forme extérieure généralement polygonale telle que les tubes profilés (1 ou 2, 3) viennent directement en appui les uns sur les autres lors de leur assemblage en s'emboîtant les uns dans les autres par leur forme et constituent un ensemble du type d'un nid d'abeilles , dans lequel on peut regrouper soit
- plusieurs tubes profilés du type (1) selon a), autour d'un autre tube profilé de même type (1), soit
- plusieurs tubes profilés de même section transversale d'un type (2), autour d'un tube profilé ayant une section transversale différente de l'autre type (3), selon b), et tel que l'espace intérieur de chaque tube profilé (1, 2, 3) soit subdivisé par une multiplicité de cloisons de séparation (4, 4/1, 4/2) ayant leurs axes parallèles et évacuant la chaleur, en une multiplicité de canaux d'écoulement (5, 6, 7) pour former une conduite de passage séparée pour l'agent de refroidissement et pour l'agent à refroidir.

2. Echangeur de chaleur selon la revendication 1,
caractérisé en ce que
les tubes profilés (1 ; 2, 3) sont réalisés, y compris leurs cloison de séparation (4, 4/1, 4/2) respectivement d'une seule pièce par un profilé filé obtenu par extrusion.

3. Echangeur de chaleur selon la revendication 1,
caractérisé en ce que
la paroi extérieure (8, 9, 10) des tubes profilés (1 ; 2, 3) et les cloisons de séparation (4, 4/1, 4/2) sont respectivement réalisées par plusieurs profilés filés obtenus par extrusion, que l'on peut enfiler coaxialement les uns dans les autres.

4. Echangeur de chaleur selon la revendication 3,
caractérisé en ce que
la paroi extérieure (8, 9, 10) d'un tube profilé (1 ; 2, 3) et les cloisons de séparation (4, 4/1, 4/2) sont réalisées respectivement par un profilé propre, obtenu par extrusion.

5. Echangeur de chaleur selon la revendication 3,
caractérisé en ce que
la paroi extérieure (8, 9, 10) d'un tube profilé (1 ; 2, 3) et quelques unes des cloison de séparation (4) qui s'y raccordent sont réalisées par un profilé, filé obtenu par extrusion, tandis que le reste des cloison de séparation (4, 4/1, 4/2) est réalisé par au moins un autre profilé filé obtenu par extrusion.

6. Echangeur de chaleur selon la revendication 3,
caractérisé en ce que
la paroi extérieure (8, 9, 10) d'un tube profilé (1 ; 2, 3) est réalisé par un profilé filé obtenu par extrusion et les cloisons de séparation (4, 4/1, 4/2) sont réalisées par au moins deux profilés différents filés obtenus par extrusion.

7. Echangeur de chaleur selon l'une des revendications 1 à 6,
caractérisé en ce que
les tubes profilés (1) du type selon a) présentent une paroi extérieure (8), qui correspond à peu près à un hexagone et consiste en six éléments de paroi extérieure différents (8/1, 8/2, 8/3, 8/4, 8/5, 8/6), profilés de telle façon que lors de l'assemblage des tubes profilés (1) ces tubes viennent en appui les uns sur les autres par leurs éléments de paroi extérieurs profilés en s'emboîtant par leur forme les uns dans les autres .

8. Echangeur de chaleur selon l'une des revendications 1 à 6,
caractérisé en ce que
le tube profilé (3) d'un type selon b) présente une paroi extérieure (10), qui correspond à peu près à un octogone et se compose de quatre éléments de paroi extérieure (10/1, 10/2, 10/3, 10/4) égaux, plans, étant opposés les uns les autres à la manière d'une croix et de quatre rainures longitudinales égales (10/5, 10/6, 10/7, 10/8) disposées respectivement entre deux des éléments de paroi extérieurs mentionnés précédemment, étant également de cette façon diamétralement opposés les uns les autres à la manière d'une croix, avec un fond de rainure plan, tandis que le tube profilé (2) de l'autre type selon b) présente une paroi extérieure (9), qui correspond à peu près à un carré, deux éléments de paroi extérieurs (9/1, 9/2) étant diamétralement opposés l'un l'autre, mais ayant au milieu respectivement un décrochement longitudinal, qui fait saillie, (9/11, 9/21), qui s'emboîte par sa forme dans une rainure longitudinale (10/5, 10/6, 10/7, 10/8) de l'autre type de tube profilé (3) et les deux autres éléments de paroi extérieure (9/3, 9/4) étant diamétralement opposés l'un l'autre, formés par des rétrécissements longitudinaux, qui présentent sur le fond un décrochement longitudinal, faisant saillie, (9/31, 9/41) d'une forme telle que lors de la jonction des deux types de tubes profilés (2, 3) deux faces latérales planes (10/1, 10/4 ou 10/2, 10/3) et la rainure, qui se trouve entre, (10/8, 10/6) s'ajustent par leur forme dans le rétrécissement longitudinal (9/3, 9/4) avec le décrochement longitudinal (9/31, 9/41).

9. Echangeur de chaleur selon l'une des revendications 2 à 6,
caractérisé en ce que
une ou plusieurs des cloison de séparation (4) est/sont formée(s) par un tube profilé ou non profilé (4/1, 4/2).

10. Echangeur de chaleur selon la revendication 9,
caractérisé en ce que
plusieurs autres cloisons de séparation (4) orientées en direction de la paroi extérieure (8, 9, 10) du tube profilé (1 ; 2, 3) en forme de rayons sont réunies d'une seule pièce par une cloison de séparation (4/1, 4/2) formée par un tube profilé.

11. Echangeur de chaleur selon l'une des revendications précédentes,
caractérisé en ce que
l'espace intérieur de chacun des tubes profilés (1 ; 2, 3) est subdivisé par les cloisons de séparation (4, 4/1, 4/2) en trois zones d'écoulement différentes, à savoir une zone centrale (5), une zone moyenne avec les canaux d'écoulement (6), qui a une forme annulaire et se trouve autour de la première, et une zone extérieure avec les canaux d'écoulement (7), de forme annulaire, qui se trouve autour de la seconde.

12. Echangeur de chaleur selon la revendication 11,
caractérisé en ce que
lors de son utilisation comme refroidisseur d'eau d'un moteur à combustion interne, les canaux d'écoulement (6) de la zone moyenne d'écoulement des tubes profilés (1 ; 2, 3) sont parcourus par l'eau de refroidissement du moteur à combustion interne et la zone centrale (5) ainsi que la zone d'écoulement formée par leurs canaux d'écoulement extérieurs (7) des tubes profilés (1 ; 2, 3) sont parcourues par l'air de refroidissement produit par un ventilateur de refroidissement ou par un agent de refroidissement constituant une variante.

13. Echangeur de chaleur selon la revendication 11,
caractérisé en ce que
lors de son utilisation comme refroidisseur de l'air d'alimentation d'un moteur à combustion interne suralimenté, la zone moyenne d'écoulement formée par les canaux d'écoulement (6), des tubes profilés (1 ; 2, 3) est parcourue par l'air d'alimentation à refroidir et la zone centrale (5) ainsi que la zone extérieure d'écoulement formée par les canaux d'écoulement (7) des tubes profilés (1 ; 2, 3) sont parcourues par l'air de refroidissement, produit par un ventilateur de refroidissement, ou sont parcourues par un agent de refroidissement constituant une variante à cela.

14. Echangeur de chaleur selon la revendication 11,
caractérisé en ce que
lors de son utilisation comme refroidisseur d'huile d'un moteur à combustion interne la zone d'écoulement moyenne des tubes profilés (1 ; 2, 3), formée par les canaux d'écoulement (6), est parcourue par l'huile du moteur à refroidir et la zone centrale (5) ainsi que la zone extérieure d'écoulement des tubes profilés (1 ; 2, 3), formée par les canaux d'écoulement (7), sont parcourues par de l'air de refroidissement produit par un ventilateur d'air ou par un agent de refroidissement constituant une variante à cela.

15. Echangeur de chaleur selon les revendications 12 et 13,
caractérisé en ce que
lors de son utilisation comme refroidisseur combiné d'eau et d'air d'alimentation d'un moteur à combustion interne suralimenté on utilise les tubes profilés (1 ; 2, 3) d'une zone de l'échangeur de chaleur (12) contiguë pour refroidir l'eau et les tubes profilés (1 ; 2, 3) d'une autre zone de l'échangeur de chaleur (13) contiguë pour refroidir l'air d'alimentation.

16. Echangeur de chaleur selon les revendications 12 à 14,
caractérisé en ce que
lors de son utilisation comme refroidisseur combiné d'eau, d'air d'alimentation et d'huile d'un moteur à combustion interne suralimenté on utilise les tubes profilés (1 ; 2, 3) d'une première zone contiguë (14) de l'échangeur de chaleur pour refroidir l'eau, les tubes profilés (1 ; 2, 3) d'une seconde zone contiguë (15) de l'échangeur de chaleur pour refroidir l'air d'alimentation et les tubes profilés (1 ; 2, 3) d'une troisième zone contiguë (16) de l'échangeur de chaleur pour refroidir l'huile.

17. Echangeur de chaleur selon l'une des revendications précédentes,
caractérisé en ce que les tubes profilés (1 ; 2, 3), ont leurs cloison de séparation (4, 4/1, 4/2) qui se trouvent à l'intérieur, et les décrochements longitudinaux (11) existant le cas échéant qui sont fabriqués en une matière métallique évacuant bien la chaleur.

18. Echangeur de chaleur selon les revendications 1 à 16,
caractérisé en ce que les parois extérieures (8; 9, 10) des tubes profilés (1 ; 2, 3) sont fabriquées en matière plastique, les cloisons de séparation (4, 4/1, 4/2) et les décrochements longitudinaux, existant le cas échéant, par contre étant fabriqués en métal, tel que de l'aluminium ou un alliage d'aluminium.
